# EUROPÄISCHE PATENTSCHRIFT

(11) **EP 1 130 559 B1**
(45) Veröffentlichungstag und Bekanntmachung des Hinweises auf die Patenterteilung: **17.12.2003**
(21) Anmeldenummer: 01101242.4
(22) Anmeldetag: 19.01.2001
(51) Int. Cl.: G08G 1/09, G08G 1/0967

(54) **Warndienst bei Telematikanwendungen**
Warning service for telematic applications
Service d'avertissement pour applications télématiques

(30) Priorität: 17.02.2000 DE 10007326
(43) Veröffentlichungstag der Anmeldung: 05.09.2001
(73) Patentinhaber: TEGARON Telematics GmbH, 53121 Bonn (DE)
(72) Erfinder: Dr. Ludger Linnemann, 50823 Köln (DE)
(74) Vertreter: Riebling, Peter, Dr.-Ing.

(56) Entgegenhaltungen:
- EP-A- 0 903 264
- DE-A- 19 651 143
- DE-A- 19 843 203

## Beschreibung

Die Erfindung betrifft einen Warndienst bei Telematikanwendungen, im speziellen ein Verfahren zur Übermittlung von Warnmeldungen bei Telematikanwendungen, insbesondere bei Verkehrstelematikanwendungen.

Telematikanwendungen, insbesondere Verkehrstelematikanwendungen, erfreuen sich zunehmender Beliebtheit bei Teilnehmern mobiler Kommunikationssysteme. Diese Dienste sind attraktiv für Personen, die viel unterwegs sind, nicht zuletzt weil die Kosten für die Endgeräte und die Nutzung der Telematikdienste ständig sinken. Die Aufrechterhaltung der Mobilität von Verkehrsteilnehmern ist bei dem heutigen Verkehrsaufkommen zunehmend schwierig und kann durch flexible und intelligente Verkehrstelematikanwendungen unterstützt werden. Besonderes Augenmerk wird dabei auf die Versorgung der Verkehrsteilnehmer mit aktuellen Verkehrsmeldungen gerichtet, um einen effektiven und optimalen Verkehrsfluss sicherzustellen. Ein Problem besteht hierbei in der individuellen Versorgung einzelner Verkehrsteilnehmer mit für ihn relevanten Verkehrsmeldungen und Gefahrenhinweisen.

Die DE 196 51 143 A1 offenbart ein Verfahren und eine Anordnung zur Verkehrsinformation, wobei eine Zentralstelle über ein Mobilkommunikationsnetz mit mindestens einem fahrzeugseitigen Endgerät kommuniziert. Auf Anfrage des Endgeräts bei der Zentralstelle nach für sein aktuelles Aufenthaltsgebiet vorliegenden Verkehrsmeldungen werden die Verkehrsmeldungen für das aktuelle Aufenthaltsgebiet aus einer Datenbasis abgerufen und aufbereitet zum Endgerät übermittelt. Es ist ein Updatezeitraum vorgebbar, innerhalb dessen die Verkehrsmeldungen ständig aktualisiert werden.

Die nachveröffentlichte EP 0 987 664 A2 offenbart ein Verkehrsinformationsverfahren ähnlich wie in der DE 196 51 143 A1.

Eine generelle Filterung der Verkehrsmeldungen nach Prioritäten ist in den oben genannten Dokumenten nicht beschrieben.

Die Aufgabe der Erfindung liegt darin, ein Verfahren zur Übermittlung von Warnmeldungen bei Telematikanwendungen, insbesondere bei Verkehrstelematikanwendungen, vorzuschlagen, mit welchem eine umfassende Versorgung der Telematikteilnehmer mit individuell für sie aktuellen Warnmeldungen sichergestellt werden kann.

Diese Aufgabe wird durch die in Anspruch 1 angegeben Merkmale gelöst.

Der Warndienst kann vorzugsweise als neue Verkehrsinformations-Zentralanwendung in ein vorhandenes Verkehrstelematiksystem eingebunden werden. Dabei fragt das Endgerät vorzugsweise periodisch die für sein aktuelles Aufenthaltsgebiet vorliegenden Warnmeldungen einer bestimmten Prioritätsstufe ab.

Die Zentralstelle sendet ihm diese zu und registriert den Teilnehmer bzw. das Endgerät in einer Registratur-Tabelle.

Treffen im Registrierungszeitraum weitere Warnmeldungen für das betroffene Gebiet ein, werden diese in einer bevorzugten Ausführungsform der Erfindung zentraleinitiativ zum Endgerät gesendet.

Der Vorteil der Erfindung liegt darin, dass nach der Erstanfrage der Teilnehmer von der Zentrale automatisch mit aktuellen Warnmeldungen seines Aufenthaltsgebiets versorgt wird, wobei das Aufenthaltsgebiet in vorgegebenen zeitlichen Abständen an den aktuellen Aufenthaltsort des Teilnehmers angepasst wird.

Vorteilhafte Ausführungsformen der Erfindung sind in den abhängigen Patentansprüchen angegeben.

Die Anfragenachricht des Endgeräts bei der Zentrale enthält verschiedene Parameter und erfolgt z.B. mit der SMS oder SMS+Voice Funktion des digitalen Mobilkommunikationsnetzes. Die Startposition; welche das Aufenthaltsgebiet des Endgeräts bestimmt, ist immer die aktuelle Fahrzeugposition.

Eine Ausbildung der Erfindung sieht vor, dass der aktuelle Aufenthaltsort des Endgeräts seitens des Endgeräts, z.B. mittels GPS, bestimmt und an die Zentrale übermittelt wird, wobei in der Zentrale abhängig vom Aufenthaltsort das Aufenthaltsgebiet definiert wird.

Eine andere Ausbildung sieht vor, dass der aktuelle Aufenthaltsort des Endgeräts seitens der Zentrale bestimmt wird, wobei in der Zentrale abhängig vom Aufenthaltsort das Aufenthaltsgebiet eingegrenzt wird.
Dabei kann der aktuelle Aufenthaltsort des Endgeräts zentraleseitig durch bekannte, mobilfunknetzeigene Ortungsverfahren bestimmt werden.

Die Größe des durch den Aufenthaltsort festgelegten Aufenthaltsgebiets ist frei definierbar und kann z.B. in Form eines Umkreisradius um den Aufenthaltsort ausgedrückt werden. Alternativ kann das Aufenthaltsgebiet durch die Grenzen einer oder mehrere Funkzellen des Mobilfunknetzes definiert werden.

Die Zentrale ermittelt die für die Anfrage des Endgeräts vorliegenden Warnmeldungen. Die gebietsabhängige Selektion der Warnmeldungen erfolgt ausgehend von der aktuellen Fahrzeugposition. Welche Straßenklassen (Autobahnen, Landstrassen, Kreisstrassen etc.), berücksichtigt werden ist voreinstellbar. Bei der Selektion werden nur die Warnmeldungen einer bestimmten, vorgegebenen Priorität berücksichtigt.

Die Zusammenstellung und Sortierung der Meldungen erfolgt durch die Zentrale, wobei diese auf eine Datenbasis mit allgemein zugänglichen Verkehrsdaten zugreift. Als Antwort-Nachrichten werden die für den Teilnehmer relevanten Warnmeldungen generiert und zum Endgerät gesendet.
Liegen für das Selektionsgebiet keine Warnmeldungen vor bzw. hat sich der Bestand an Warnmeldungen nicht geändert, so wird eine entsprechende Nachricht zum Endgerät übertragen z.B.:
- A: Für Ihr Gebiet liegen keine Warnmeldungen vor.
- B: Die gespeicherten Warnmeldungen sind weiterhin gültig

Die Identität des Teilnehmers bzw. des Endgeräts wird in der Registraturdatenbank der Zentrale für eine bestimmte Dauer (Registrierungszeitraum) gespeichert und nach Ablauf der Zeitspanne gelöscht.
Bei erneuter Anfrage des Endgeräts innerhalb des Registrierungszeitraums wird der alte Registratur-Datensatz gelöscht.

Während der Registrierungszeit des Endgeräts erhält das Endgerät initiativ von der Zentrale neue und/oder geänderte und/oder gelöschte Warnmeldungen für das gespeicherte Selektionsgebiet.

Vorzugsweise werden die Warnmeldungen Prioritätsklassen zugeordnet, wobei bei der Übermittlung der Warnmeldungen an das Endgerät nur Warnmeldungen einer oder mehrerer vorgegebener Prioritätsklassen berücksichtigt, an das Endgerät übermittelt und dort angezeigt werden.

Die Parallelnutzung des Warndienstes und anderen Telematikanwendungen durch den Teilnehmer ist ohne jegliche Beeinflussung untereinander möglich. Die Registrierung der Warnmeldungs-Teilnehmer findet unter einer eigenen Kennung statt.

Durch ausdrückliche Kennzeichnung der empfangenen Warnmeldungen im Speicher des Endgeräts sind die Telematikdienste voneinander unabhängig nutzbar.

Die Erfindung wird nachfolgend anhand eines Ausführungsbeispiels näher erläutert.

Nach dem Starten des Fahrzeuges bootet das Endgerät. Danach wird der Warndienst vorzugsweise automatisch gestartet, d.h. das Endgerät stellt eine erste Anfrage an die Zentrale, ob Warnmeldungen für das Aufenthaltsgebiet des Endgeräts vorliegen.

Um zu vermeiden, dass durch die automatische Aktivierung zu viele unnötige Anfragen an die Zentrale geschickt werden (z.B. bei einem Auslieferungsfahrer in einer Großstadt), ist alternativ vorgesehen, dass der Teilnehmer den Warndienst aktiv einschalten muss. Auf jeden Fall sollte der Dienst durch den Teilnehmer deaktivierbar sein.

Für diese Anfrage wird eine von einem evtl. parallel verwendeten Verkehrsinformationsdienst abweichende eigene Application ID (Kennung) benutzt, die zur Unterscheidung der Anfragen für die Verarbeitung im Endgerät und für das separate Charging und Billing in der Zentrale dient.

Das Endgerät stellt entsprechend einem vorgegebenen Standard-Filter eine Anfrage in der Zentrale.

Während des Absendens der Nachricht und des Wartens auf eine Antwort der Zentrale sind entsprechende Timer aktiv. Es ist vorgesehen, dass während dieser Zeit keine anderen Anfragen gestellt werden können.

Die Zentrale selektiert vorhandene Warnmeldungen in einer Datenbasis entsprechend dem Standort des Endgeräts und dem Standard-Filter und schickt eine Antwort an den Teilnehmer. Die Antwort enthält alle vorhandene Warnmeldungen für die aktuelle Aufenthaltsregion des Endgeräts. Sind keine Warnmeldungen vorhanden, so wird eine entsprechende Nachricht verschickt.

Das Endgerät dekodiert und speichert diese Nachrichten.
Übermittelte Meldungen werden zur Anzeige gebracht.

Die Speicherung der Warnmeldungen erfolgt mit einer besonderen Kennzeichnung im Endgerät. Dadurch ist es möglich, diese Meldungen getrennt von den Meldungen eines anderen Verkehrsinformationsdienstes zu behandeln.

Nach der ersten Anfrage eines Teilnehmers wird er mit seiner Position in der Zentrale für einen Registrierungszeitraum von z.B. 60 Min. vorgehalten.

Wenn während dieser Vorhaltezeit neue Warnmeldungen für das Aufenthaltsgebiet eines Teilnehmers auftreten, so werden sie initiiert von der Zentrale spontan an diesen Teilnehmer gemeldet.

Das Endgerät bringt die weiteren Meldungen zur Anzeige; diese Meldungen haben dabei vorzugsweise Priorität gegenüber allen anderen Funktionen des Displays außer Notruf und Pannenmeldung.

Das EG nimmt diese neue Meldung in seinen Speicher auf.

Falls Warnmeldungen in der Zentrale auf ungültig gesetzt werden, so werden diese mit einer Löschnachricht spontan an das Endgerät gemeldet. Dort werden sie sofort zur Anzeige gebracht. Der Meldungsbestand im Endgerät wird entsprechend aktualisiert.

Nach Ablauf von der Registrierungszeitspanne von z.B. 60 Minuten stellt das Endgerät eine erneute Anfrage an die Zentrale mit seiner aktuellen Position, seinem aktuellen Warnmeldungsbestand und dem verwendeten Standardfilter.

Die Zentrale sucht entsprechend der Anfrageparameter aus der Datenbasis die aktuellen Meldungen für die neue Aufenthaltsregion heraus und schickt sie an das Endgerät des Teilnehmers. Dabei werden neue und geänderte Meldungen einerseits und Löschnachrichten andererseits vorzugsweise in getrennten Nachrichtenblöcken geschickt.

Das Endgerät empfängt, dekodiert und speichert diese Meldungen. Nicht mehr relevante Warnmeldungen werden dadurch gelöscht.

Alle vorhandenen Warnmeldungen, neue wie alte, werden zur Anzeige gebracht.

Das Endgerät verwendet bei Anfragen an die Zentrale standardmäßig einen Filter, der vorzugsweise nicht vom Teilnehmer verändert werden kann. Diese Filter kann folgende Parameter enthalten:

| | | |
|---|---|---|
| 1. | Applikation ID: | z.B. B8 |
| 2. | Direction Selection: | Umkreis (um den aktuellen Standort) |
| 3. | Region Selection Criterion | überregional a) |
| 4. | Street Selection Type | alle Straßen |
| 5. | Update: | mit Dauer 60 Min. (in der Zentrale)b) |

| | | |
|---|---|---|
| a) Mit diesem Filter ist gewährleistet, dass der Teilnehmer nur naheliegende Meldungen um seinen Standort erhält und nicht z.B. die Geisterfahrer kurz vor seinem Fernziel in 600 km Entfernung. | | |
| b) Da dieses Updatedauer bei gleichzeitig aktivierten VI-Update zu Komplikationen führen kann, wird die Update-Anfragefrequenz im Endgerät auf 55 Minuten gesetzt. | | |

Eine Interaktion mit vorhandenen Verkehrsinformationssystemen wird durch die separate Kennzeichnungen der Warnmeldungen möglich.
Die Warnmeldungen werden zusammen mit den bereits vorhandenen Verkehrsmeldungen zur Anzeige gebracht.

Vorteilhaft wird eine Sortierreihenfolge von Warnmeldungen und Verkehrsmeldungen festgelegt, wobei beispielsweise zuerst die Warnmeldungen mit einem entsprechenden Hinweis (Bsp.: Achtung: Wichtig !) angezeigt werden, wonach dann wie gewohnt die Verkehrsmeldungen nach Autobahnnummem etc. sortiert angezeigt werden.

## Patentansprüche

1. Verfahren zur Übermittlung von Warnmeldungen bei Telematikanwendungen, insbesondere bei Verkehrstelematikanwendungen, wobei eine Zentralstelle über ein Mobilkommunikationsnetz mit mindestens einem Telematikendgerät kommuniziert, und das Verfahren folgende Schritte aufweist:
Anfrage des Endgeräts bei der Zentralstelle nach für sein aktuelles Aufenthaltsgebiet vorliegenden Warnmeldungen;
Abrufen von Warnmeldungen für das aktuelle Aufenthaltsgebiet aus einer Datenbasis und Aufbereiten der Warnmeldungen durch die Zentralstelle;
Übermitteln der aufenthaltsgebietsabhängigen Warnmeldungen an das Endgerät;
Registrieren des Endgeräts in einer Registratur-Tabelle der Zentralstelle für einen vorgegebenen Registrierungszeitraum;
**dadurch gekennzeichnet,**
**dass** die Warnmeldungen Prioritätsklassen zugeordnet werden, und bei der Übermittlung der Warnmeldungen an das Endgerät nur Warnmeldungen einer oder mehrerer vorgegebener Prioritätsklassen berücksichtigt werden.

2. Verfahren nach Anspruch 1; **dadurch gekennzeichnet, dass** ein zentraleinitiatives Zusenden weiterer Warnmeldungen an das Endgerät erfolgt, falls in dem vorgegebenen Registrierungszeitraum weitere Warnmeldungen für das aktuelle Aufenthaltsgebiet in der Datenbasis eintreffen.

3. Verfahren nach Anspruch 1 oder 2, **dadurch gekennzeichnet, dass** während des Registrierungszeitraums das Endgerät initiativ von der Zentrale neue und/oder geänderte und/oder gelöschte Warnmeldungen für das aktuelle Aufenthaltsgebiet übermittelt bekommt.

4. Verfahren nach einem der Ansprüche 1 bis 3, **dadurch gekennzeichnet, dass** der aktuelle Aufenthaltsort des Endgeräts seitens des Endgeräts bestimmt und an die Zentrale übermittelt wird, wobei abhängig vom Aufenthaltsort das Aufenthaltsgebiet bestimmt wird.

5. Verfahren nach einem der Ansprüche 1 bis 3, **dadurch gekennzeichnet, dass** der aktuelle Aufenthaltsort des Endgeräts seitens der Zentrale bestimmt wird, wobei abhängig vom Aufenthaltsort das Aufenthaltsgebiet bestimmt wird.

6. Verfahren nach einem der Ansprüche 1 bis 5, **dadurch gekennzeichnet, dass** der aktuelle Aufenthaltsort des Endgeräts durch mobilfunknetzeigene Ortungsverfahren bestimmt wird.

7. Verfahren nach einem der Ansprüche 1 bis 6, **dadurch gekennzeichnet, dass** die Größe des durch den Aufenthaltsort festgelegten Aufenthaltsgebiets frei definierbar ist.

8. Verfahren nach einem der Ansprüche 1 bis 7, **dadurch gekennzeichnet, dass** nach Ablauf der Registrierungszeitspanne eine Aktualisierung des betreffenden Aufenthaltsortes des Endgeräts und eine erneute Registrierung erfolgt.

9. Verfahren nach einem der Ansprüche 1 bis 8, **dadurch gekennzeichnet, dass** bei einer erneuten Anfrage des Endgeräts der alte Registratur-Datensatz in der Zentrale gelöscht wird.

10. Verfahren nach einem der Ansprüche 1 bis 9, **dadurch gekennzeichnet, dass** die übermittelten Warnmeldungen im Endgerät aufbereitet gespeichert und zur Anzeige und/oder akustischen Ausgabe gebracht werden.

11. Verfahren nach einem der Ansprüche 1 bis 10, **dadurch gekennzeichnet, dass** im Endgerät ein Filter für die Anfrage gesetzt wird, wobei der Filter eines oder mehrere der folgenden Kriterien umfasst: Application ID, Größe des betrachteten Aufenthaltsgebiets, Dauer des Registrierungszeitraumes, in den Warnmeldungen zu berücksichtigende Ereignisse / Straßenklassen.

## Claims

1. Method for transmitting warning messages in telematic applications, in particular in telematic traffic applications, wherein a central authority communicates with at least one telematic terminal via a mobile communication network and the method has the following steps:
request by the terminal from the central authority for warning messages existing for its current location area;
retrieving warning messages for the current location area from a database and editing of the warning messages by the central authority;
transmitting to the terminal the warning messages depending on the location area;
registering the terminal in a registration table at the central authority for a predetermined registration period;
**characterised in that** the warning messages are allocated to priority categories and when the warning messages are transmitted to the terminal only warning messages of one or more predetermined priority categories are taken into account.

2. Method according to claim 1, **characterised in that** sending of further warning messages to the terminal on the initiative of the central authority takes place if further warning messages for the current location area arrive in the database in the predetermined registration period.

3. Method according to claim 1 or 2, **characterised in that** during the registration period the terminal receives new and/or altered and/or deleted warning messages for the current location area transmitted on the initiative of the central authority.

4. Method according to one of claims 1 to 3, **characterised in that** the current location site of the terminal is determined on the part of the terminal and transmitted to the central authority, the location area being determined depending on the location site.

5. Method according to one of claims 1 to 3, **characterised in that** the current location site of the terminal is determined on the part of the central authority, the location area being determined depending on the location site.

6. Method according to one of claims 1 to 5, **characterised in that** the current location site of the terminal is determined by internal locating methods of the mobile radio network.

7. Method according to one of claims 1 to 6, **characterised in that** the size of the location area established by the location site is freely definable.

8. Method according to one of claims 1 to 7, **characterised in that** when the registration period has expired updating of the location site of the terminal in question and renewed registration take place.

9. Method according to one of claims 1 to 8, **characterised in that** on renewed request by the terminal the old registration data set in the central authority is deleted.

10. Method according to one of claims 1 to 9, **characterised in that** the transmitted warning messages are stored as edited in the terminal and are brought to display and/or acoustic output.

11. Method according to one of claims 1 to 10, **characterised in that** a filter for the request is placed in the terminal, the filter comprising one or more of the following criteria: application ID, size of the location area concerned, length of registration period, incidents/road categories to be taken into consideration in the warning messages.

## Revendications

1. Procédé pour transmettre des messages d'avertissement, dans des applications télématiques et en particulier dans des applications télématiques routières, selon lequel un central communique avec au moins un terminal télématique grâce à un réseau de communication mobile, et qui comprend les étapes suivantes :
- interrogation du central par le terminal pour voir s'il y a des messages d'avertissement dans sa zone du moment ;
- appel de messages d'avertissement pour ladite zone du moment, à partir d'une base de données, et préparation des messages d'avertissement par le central ;
- transmission au terminal des messages d'avertissement qui sont fonction de ladite zone ;
- enregistrement du terminal dans un tableau d'enregistrement du central pour une durée d'enregistrement prédéfinie ;
**caractérisé en ce que** les messages d'avertissement sont affectés à des catégories de priorité, et lors de la transmission des messages d'avertissement au terminal, seuls les messages d'avertissement d'une ou plusieurs catégories de priorité prédéfinies sont pris en compte.

2. Procédé selon la revendication 1, **caractérisé en ce que** d'autres messages d'avertissement sont envoyés au terminal à l'initiative du central au cas où pendant la durée d'enregistrement prédéfinie, d'autres messages d'avertissement pour ladite zone du moment arrivent dans la base de données.

3. Procédé selon la revendication 1 ou 2, **caractérisé en ce que** pendant la durée d'enregistrement, le terminal reçoit, à l'initiative du central, des messages d'avertissement nouveaux et/ou modifiés et/ou effacés pour ladite zone du moment.

4. Procédé selon l'une des revendications 1 à 3, **caractérisé en ce que** la position du moment du terminal est définie côté terminal et est communiquée au central, ladite zone étant définie en fonction de ladite position.

5. Procédé selon l'une des revendications 1 à 3, **caractérisé en ce que** la position du moment du terminal est définie côté central, ladite zone étant définie en fonction de ladite position.

6. Procédé selon l'une des revendications 1 à 5, **caractérisé en ce que** la position du moment du terminal est définie grâce à des procédés de localisation propres au réseau radiotéléphonique mobile.

7. Procédé selon l'une des revendications 1 à 6, **caractérisé en ce que** la taille de ladite zone déterminée par ladite position peut être définie librement.

8. Procédé selon l'une des revendications 1 à 7, **caractérisé en ce que**, après écoulement de la durée d'enregistrement, une actualisation de la position concernée du terminal et un nouvel enregistrement ont lieu.

9. Procédé selon l'une des revendications 1 à 8 **caractérisé en ce que** lors d'une nouvelle interrogation par le terminal, l'ancien jeu de données d'enregistrement est effacé dans le central.

10. Procédé selon l'une des revendications 1 à 9, **caractérisé en ce que** les messages d'avertissement transmis sont mis en mémoire, une fois préparés, dans le terminal et font l'objet d'un affichage et/ou d'une sortie acoustique.

11. Procédé selon l'une des revendications 1 à 10, **caractérisé en ce qu'**un filtre est mis en place dans le terminal, pour l'interrogation, ce filtre comprenant l'un au moins des critères suivants : identification d'application, taille de la zone considérée, durée d'enregistrement, événements/catégories de routes à prendre en compte dans les messages d'avertissement.
